# EUROPÄISCHE PATENTSCHRIFT

(11) **EP 0 697 459 B1**
(45) Veröffentlichungstag und Bekanntmachung des Hinweises auf die Patenterteilung: **11.07.2001**
(21) Anmeldenummer: 95112849.5
(22) Anmeldetag: 16.08.1995
(51) Int. Cl.: C11D 11/00, C11D 3/37

(54) **Verfahren zur Intensivierung von Waschprozessen**
Method for intensifying wash processes
Méthode pour intensifier le procédé de lavage

(30) Priorität: 19.08.1994 DE 4429579
(43) Veröffentlichungstag der Anmeldung: 21.02.1996
(73) Patentinhaber: Refai, Muhammed, Dr. rer. nat., 50354 Hürth (DE)
(72) Erfinder: Refai, Muhammed, Dr. rer. nat., 50354 Hürth (DE)
(74) Vertreter: Mey, Klaus-Peter, Dr.-Ing. Dipl.-Wirtsch.-Ing.

(56) Entgegenhaltungen:
- EP-A- 0 332 886
- US-A- 4 051 046
- US-A- 4 804 488
- DATABASE WPI Section Ch, Week 8403 Derwent Publications Ltd., London, GB; Class A18, AN 84-014760 XP002018429 & JP-A-58 207 903 (SUMITOMO CHEMICAL KK) , 3.Dezember 1983

## Beschreibung

Die Erfindung betrifft ein Verfahren zur Intensivierung von Waschprozessen mittels eines Kontaktmaterials.

Waschaktive, im Waschwasser lösliche seifenhaltige oder nicht seifenhaltige Reinigungsmittel sind in einer Vielzahl von Verbindungen bekannt. Darunter fallen beispielsweise auch oberflächenaktive, nicht seifenhaltige Reinigungsmittel mit wenigstens einer Carbonate umfassenden Komponente, beispielsweise Carbonsäuren oder deren Salze. Darüber hinaus ist eine Vielzahl anderer organischer oder anorganischer Verbindungen als Reinigungs- oder Waschmittel bekannt, insbesondere Seifen aus Fettsäurekondensationsprodukten. Ein allen waschaktiven, in Waschwasser löslichen Reinigungsmitteln gemeinsamer Nachteil besteht darin, daß sie zur Erzielung einer zufriedenstellenden Reinheit von textiler Wäsche oder Geschirr relativ hoch dosiert werden müssen. Dadurch entsteht eine Waschlauge, deren Reste durch sehr intensive und mehrfach wiederholte Spülvorgänge vom Waschgut abgespült werden müssen, wodurch ein hoher Wasserverbrauch und ein entsprechend hoher Abwasseranfall verursacht werden. Laugenreste erzeugen darüberhinaus den häßlichen Grauschleier in gewaschenen Textilien und setzen sich als Kalk- und Carbonatansätze an Teilen von Waschmaschinen, bevorzugt an Heizstäben an und sind dort Verursacher größerer Schäden. Beim Reinigen bzw. Spülen von Geschirr verursachen schwer abspülbare Laugenreste ebenfalls eine Art von Grauschleier, der insbesondere an Glaswaren als häßlich empfunden wird und eine manuelle Nachreinigung erforderlich macht. Alle diese Nachteile führen nicht nur zu unerwünscht hohen Kosten beim Waschen sowie zur Umweltbelastung des Abwassers, sondern auch zu Mehrarbeit im Haushalt.

In der Praxis hat sich weiterhin herausgestellt, daß die Wirkung der auf dem Markt befindlichen Reinigungsmittel sehr unterschiedlich ist und daß einige sowohl Textilien als auch die Haut angreifen.

Um den Waschprozess zu intensivieren ist es bekannt, dem Waschwasser zusätzliche Mittel beizugeben. So wird in dem Dokument DATABASE WPI Section Ch, Week 8403 Derwent Publications Ltd., London, GB; Class A18, AN 84-014760 XP002018429 & JP-A-58 207 903 (SUMITOMO CHEMICAL KK) vom 3. Dezember 1983 ein Verfahren zur Reinigung von Membranen der Ultrafiltration beschrieben, bei dem Perlen aus unterschiedlichen weichen Materialien, wie beispielsweise Kunststoffe als mechanisch wirkendes Kontaktmittel der Waschflüssigkeit zugesetzt werden, um die Abtrennung der an den Membranen anhaftenden Verunreinigungen zu verbessern.

Aus der US-A-4 051 046 ist es bekannt, dass sich die positive Wirkung auf den Waschprozess bei Verwendung von organischen oberflächenaktiven Stoffen dadurch erhöhen lässt, wenn diesen Stoffen wasserunlösliche Partikel in einer Menge von 0,05 bis 10 % zugemischt werden, beispielsweise Glasperlen. Die zugesetzten Partikel besitzen eine durchschnittliche Korngröße von 5 bis 30 µm, einen Schmelzpunkt über 150 °C und enthalten keine austauschbaren Calcium- und Magnesiumionen.

Weiterhin ist es allgemein bekannt, Permamentmagnetkörper im Waschwasser als Kontaktmaterial zu verwenden, um auf diese Weise Einfluss auf die Wasserhärte zu nehmen und Kalkablagerungen in beispielsweise Waschmaschinen zu verhindern.

Der Erfindung liegt die Aufgabe zu Grunde, ein Verfahren zur schonenden Intensivierung eines Waschprozesses mittels eines dem Waschgut - z. B. Textilien oder Geschirr - beizugebenden Kontaktmaterials anzugeben, welches im Zusammenwirken mit üblichen Reinigungsmitteln deren Reinigungskraft deutlich verstärkt, infolgedessen deren erforderliche Menge wesentlich reduziert, gleichzeitig den Wasserverbrauch und Abwasseranfall signifikant verringert und insgesamt damit zu einer Schonung des Waschgutes, Schutz der Haut, Verringerung der schädlichen Kalk-Carbonat-Niederschläge an Waschmaschinen und zu einer verringerten Umweltbelastung führt.

Die Lösung der gestellten Aufgabe wird bei einem Verfahren der eingangs genannten Art mit der Erfindung dadurch erreicht, dass zur Absenkung der Oberflächenspannung des Wassers (Entspannung der Wasseroberfläche mit Veränderung der Adhäsions- und Kohäsionskräfte) und zur Optimierung der Carbonat-Härte, Gesamt-Härte und des pH-Wertes des Wassers als Kontaktmaterial wenigstens ein oberflächenaktiv wirkender Polykarbonatkörper in Form von Thermoplastmaterial verwendet wird, der beliebige Form aufweist und beispielsweise als Zylinder, Scheibe, Würfel, Prisma, Quader, Polyeder, Kugel, Kugelabschnitt, Ellipsoid oder Hohlkörper ausgebildet ist und in einer flüssigkeitsdurchlässigen Verpackung verwendet wird.

Mit großem Vorteil wird durch die Verwendung eines Polycarbonatkörpers als Kontaktmaterial in überraschender Weise eine Vielzahl von Vorteilen erreicht. Es sind dies:
- Einsparungen bis zu 90 % der bisher für ein Waschgut erforderlichen Reinigungsmittelmenge. Bei geringer Wasserhärte werden für die 30°-Wäsche weniger als 10 % der bisherigen Waschmittelmenge benötigt,
- deutliche Reduzierung der Umweltbelastung infolge Verringerung der chemischen Belastung des Abwassers,
- Optimierung der Carbonat-Härte, Gesamt-Härte und des pH-Wertes vom Waschwasser, sowie hierdurch entsprechend sauerstoffreicheres Wasser,
- Entspannung der Wasseroberfläche mit Veränderung der Adhäsions- und Kohäsionskräfte, als Ergebnis vorteilhafte Weichheit der Wäsche, ggf. ohne oder mit verringertem Weichspüler,
- geringere Waschmittelkonzentration in der Waschlauge, Grauschleier werden reduziert, infolgedessen intensivere Farben und leuchtenderes Weiß der Wäsche, strahlender Glanz beim gespülten Geschirr, verringerte Spülwasser- und Abwassermenge,
- geringeres Flusen von Wolltextilien; im Waschmaschinen-Flusensieb lagern sich weniger Flusen an.
- Kalkansätze in der Waschmaschine werden verringert und geringere Zugaben von Entkalkungsmitteln benötigt.

Bei einer Geschirreinigung von Hand genügt die Zugabe von einigen Tropfen flüssigen Reinigungs- bzw. Spülmittels ins Wasser, wobei weniger Reste dieser Mittel auf dem Geschirr zurückbleiben, weshalb eine manuelle Nacharbeit entfallen kann; zur Reinigung des Waschbeckens sind keine Scheuermittel erforderlich, die Hände bzw. die Haut bleibt geschmeidig und quillt bei längerem Waschen und Spülen nicht auf.

Bei Verwendung einer Spülmaschine ergibt sich bei der Geschirr-Reinigung eine bis zu 90%ige Einsparung an Spülmittel. Gemeinsame Vorteile beim Geschirrspülen von Hand oder mit Maschine sind auffälliger Glanz auf Bestecken und Geschirr, mithin eine deutlich verbesserte Reinigungswirkung infolge Entspannung der Wasseroberfläche. Kostenreduzierung sowie Umweltfreundlichkeit des Abwassers sind weitere deutliche Vorteile gegenüber den bisherigen Wasch- und Spülverfahren.

Eine Ausgestaltung des Verfahrens sieht vor, daß der Waschpder Spülprozeß mit Flüssigkeit durchgeführt wird, die außer Wasser nur noch sehr geringe Anteile Reinigungs- bzw. Spülmittel und ggf. weniger Enthärtungs- und/oder Entspannungsmittel enthält, und der als Kontaktkörper Polycarbonate in fester Form als Thermoplastmaterial zugegeben werden.

Mit Vorteil bleiben die Polycarbonatkörper auch bei wiederholtem Gebrauch in ihrer Wirkung unverändert, d.h. sie zeigen keine Abnutzungserscheinungen.

Als Kontaktkörper können beliebige Formen, beispielsweise Zylinder, Scheiben, Würfel, Prismen, Quader, Polyeder, Kugeln, Kugelabschnitte, Ellipsoide, Hohlkörper o.ä. verwendet werden, vorzugsweise scheibenförmige Zylinder mit einem Durchmesser von ca. 5 cm und einer Dicke von 1 cm.

Weil die Wirkung des Kontaktmaterials oberflächenaktiver Natur ist, besteht ein Zusammenhang zwischen der insgesamt zur Verfügung stehenden aktiven Oberfläche der Kontaktkörper und deren Wirkung. Infolgedessen sieht eine vorzugsweise Ausgestaltung der Erfindung vor, daß als Kontaktkörper ein Haufwerk von Kleinkörpern, Kugeln, Perlen, Bruchstücken etc. in einer flüssigkeitsdurchlässigen Verpackung verwendet werden. Durch diese Maßnahme kann die aktive Oberfläche in an sich bekannter Weise gegenüber einem oder wenigen größeren Körpern gleicher Masse nahezu beliebig vervielfältigt werden. Es kann auch vorgesehen sein, daß als Kontaktkörper Fasern oder Folien aus Polycarbonatmaterial verwendet werden.

Mit den vorgenannten Maßnahmen ist es zweckmäßig, daß die zur Erzielung einer vorgesehenen Kontaktwirkung erforderliche Größe der aktiven Oberfläche des Polycarbonatmaterials nach Maßgabe des Volumens der Reinigungsflüssigkeit sowie von Menge und/oder Gewicht des Waschgutes, dessen Verschmutzungsgrad und/oder der Reinigungsmittelkonzentration in der Waschlauge bemessen wird.

Weiterhin kann die aktive Oberfläche und/oder Menge des Polycarbonatmaterials nach Maßgabe der Carbonat-Härte, Gesamt-Härte und pH-Wert des Wassers bemessen werden.

Und schließlich dient die Verwendung von wenigstens einem Kontaktkörper aus Polycarbonatmaterial im Waschwasser zur schonenden Intensivierung der Waschkraft einer Wasser- und Reinigungsmittel enthaltenden Reinigungsflüssigkeit.

Die erfindungsgemäßen Maßnahmen und Ausgestaltungen sind nicht auf die beschriebenen Ausführungsbeispiele beschränkt. Mögliche Abwandlungen des erfindungsgemäßen Verfahrens können darin bestehen, dass auch andere Werkstückformen verwendet werden, wobei eine Abhängigkeit von der Oberfläche besteht, insbesondere als Funktion der Wassermenge und des Verwirbelungsgrades. Die jeweilige konstruktive Ausgestaltung ist in Anpassung an besondere Verwendungen dem Fachmann freigestellt.

## Patentansprüche

1. Verfahren zur Intensivierung eines Waschprozesses mittels eines beizugebenden Kontaktmaterials aus Polycarbonat, das zusammen mit dem zu waschenden bzw. zu spülenden Gut den Waschprozess durchläuft, **dadurch gekennzeichnet,** dass zur Absenkung der Oberflächenspannung des Wassers (Entspannung der Wasseroberfläche mit Veränderung der Adhäsions- und Kohäsionskräfte) und zur Optimierung der Carbonat-Härte, Gesamt-Härte und des pH-Wertes des Wassers als Kontaktmaterial wenigstens ein oberflächenaktiv wirkender Polykarbonatkörper in Form von Thermoplastmaterial verwendet wird, der beliebige Form aufweist und beispielsweise als Zylinder, Scheibe, Würfel, Prisma, Quader, Polyeder, Kugel, Kugelabschnitt, Ellipsoid oder Hohlkörper ausgebildet ist und in einer flüssigkeitsdurchlässigen Verpackung verwendet wird.

2. Verfahren nach Anspruch 1, **dadurch gekennzeichnet,** dass als Polycarbonatkörper zumindest ein scheibenförmiger Zylinder mit einem Durchmesser von ca. 5 cm und einer Dicke von 1 cm verwendet wird.

3. Verfahren nach Anspruch 1, **dadurch gekennzeichnet**, dass als Polycarbonatkörper ein Haufwerk von Kleinkörpern, Kugeln, Perlen, Bruchstücken etc. verwendet wird.

4. Verfahren nach Anspruch 1, **dadurch gekennzeichnet**, dass als Polycarbonatkörper Fasern oder Folien aus Polycarbonatmaterial verwendet werden.

5. Verfahren nach einem oder mehreren der Ansprüche 1 bis 4, **dadurch gekennzeichnet**, dass die erforderliche Größe der aktiven Oberfläche des Polycarbonatmaterials nach Maßgabe des Volumens der Reinigungsflüssigkeit, von Menge und/oder Gewicht des Wäschegutes, dessen Verschmutzungsgrad und/oder der Reinigungsmittelkonzentration in der Waschlauge bemessen wird.

6. Verfahren nach einem oder mehreren der Ansprüche 1 bis 5, **dadurch gekennzeichnet**, dass die Größe der aktiven Oberfläche und/oder die Menge des Polycarbonatmaterials nach Maßgabe der Carbonat-Härte, Gesamt-Härte und pH-Wert des Wassers bemessen wird.

7. Verwendung von wenigstens einem Kontaktkörper aus Polycarbonatmaterial im Waschwasser zur Intensivierung der Waschkraft einer Wasser und Reinigungsmittel enthaltenden Reinigungsflüssigkeit, wobei die Polykarbonatkörper auch bei wiederholtem Gebrauch in ihrer Wirkung unverändert bleiben und keine Abnutzungserscheinungen zeigen.

## Claims

1. A method for intensifying a washing process by means of the addition of a contact material of polycarbonate, which passes through the washing process together with the articles to be washed or rinsed, **characterised in that**, to reduce the surface tension of the water (relaxation of the water surface with modification of the adhesion and cohesion forces) and to optimise the carbonate hardness, overall hardness and pH-value of the water, there is used as contact material at least one surface active polycarbonate body in the form of thermoplastic material, the body having any desired shape and being constructed for example as a cylinder, planar member, cube, prism, cuboid, polyhedron, sphere, spherical section, ellipsoid or hollow member and being used in a fluid-permeable packing.

2. A method according to claim 1, **characterised in that** there is used as the polycarbonate body at least one disc-shaped cylinder with a diameter of about 5 cm and a thickness of 1 cm.

3. A method according to claim 1, **characterised in that** there is used as the polycarbonate member an aggregate of small bodies, balls, beads, fragments etc.

4. A method according to claim 1, **characterised in that**, there is used as the polycarbonate body fibres or films of polycarbonate material.

5. A method according to one or more of claims 1 to 4, **characterised in that** the required size of the active surface of the polycarbonate material is dimensioned according to the criteria of the volume of the cleaning fluid, of the amount and/or weight of the washed articles, their degree of dirtiness and/or the concentration of cleaning agent in the wash residue.

6. A method according to one or more of claims 1 to 5, **characterised in that,** the size of the active surface and/or the amount of the polycarbonate material is dimensioned according to the criteria of the carbonate hardness, the overall hardness and the pH-value.

7. The use of at least one contact body of polycarbonate material in washing water for intensifying the washing effect of a cleaning fluid containing water and a cleaning agent, the polycarbonate bodies remaining unaltered in their effect even with repeated use and showing no indications of wear.

## Revendications

1. Procédé pour l'intensification d'un processus de lavage à l'aide d'un matériau de contact ajouté, à base de polycarbonate, qui parcourt le processus de lavage conjointement avec l'article à laver ou à rincer,
caractérisé en ce que
pour abaisser la tension superficielle de l'eau (détente de la surface de l'eau avec modification des forces d'adhérence et de cohésion) et pour optimiser la dureté due aux carbonates, la dureté totale et le pH de l'eau, on utilise en tant que matière de contact au moins un corps de type polycarbonate à effet tensioactif, sous forme d'une matière thermoplastique, qui présente une forme quelconque et se présente par exemple sous forme de cylindre, disque, cube, prisme, parallélépipède, polyèdre, sphère, fragment de sphère, ellipsoïde ou corps creux, et est utilisé dans un conditionnement perméable aux liquides.

2. Procédé selon la revendication 1,
caractérisé en ce que
l'on utilise en tant que corps de type polycarbonate au moins un cylindre en forme de disque ayant un diamètre d'environ 5 cm et une épaisseur de 1 cm.

3. Procédé selon la revendication 1,
caractérisé en ce que
l'on utilise en tant que corps de type polycarbonate une multiplicité de corps de petite taille, sphères, perles, fragments, etc.

4. Procédé selon la revendication 1,
caractérisé en ce que
l'on utilise en tant que corps de type polycarbonate des fibres ou des feuilles à base de matériau de type polycarbonate.

5. Procédé selon une ou plusieurs des revendications 1 à 4,
caractérisé en ce que
la taille requise de la surface active du matériau de type polycarbonate est choisie en fonction de la dimension du volume du liquide de nettoyage, de la quantité et/ou du poids de l'article à laver, de son degré de salissure et/ou de la concentration de produit de nettoyage dans le bain de lavage.

6. Procédé selon une ou plusieurs des revendications 1 à 5,
caractérisé en ce que
la taille de la surface active et/ou la quantité du matériau de type polycarbonate est(sont) choisie(s) en fonction de la dureté due aux carbonates, de la dureté totale et du pH de l'eau.

7. Utilisation d'au moins un corps de contact à base de matériau de type polycarbonate dans l'eau de lavage, pour intensifier le pouvoir détergent d'un liquide de nettoyage contenant de l'eau et un produit de nettoyage, les corps en polycarbonate restant inchangés quant à leur action même dans le cas d'utilisation répétée et ne présentant aucun phénomène d'usure.
